# EUROPÄISCHE PATENTSCHRIFT

(11) **EP 1 718 115 B1**
(45) Veröffentlichungstag und Bekanntmachung des Hinweises auf die Patenterteilung: **16.09.2009**
(21) Anmeldenummer: 06007617.1
(22) Anmeldetag: 11.04.2006
(51) Int. Cl.: H05B 3/48, H05B 3/44

(54) **Rohrheizkörper mit konischer Heizleiterwendel**
Tubular heating element with a conical heating spiral conductor
Element de chauffage tubulaire avec un conducteur chauffant helicoidal tronconique

(30) Priorität: 25.04.2005 DE 102005019211
(43) Veröffentlichungstag der Anmeldung: 02.11.2006
(73) Patentinhaber: Bleckmann GmbH & Co. KG, 5112 Lamprechtshausen (AT)
(72) Erfinder: Teufl, Gernot, 5400 Hallein (AT); Pleschinger, Andreas, 5102 Anthering (AT)
(74) Vertreter: Eisenführ, Speiser & Partner

(56) Entgegenhaltungen:
- CH-A- 360 144
- US-A- 3 259 732
- US-A- 3 521 352
- US-A- 4 281 451

## Beschreibung

Die vorliegende Erfindung betrifft einen Rohrheizkörper zum Erwärmen fließfähiger Medien, insbesondere einen Rohrheizkörper für Haushaltsgeräte gemäß dem Oberbegriff des Anspruchs 1.

Derartige Rohrheizkörper finden überall dort Verwendung, wo ein fließfähiges Medium zu erhitzen ist. Dies ist insbesondere bei verschiedenen Haushaltsgeräten der Fall, wie Wäschewaschmaschinen, Geschirrspülmaschinen, Kaffeemaschinen usw.

Bei einigen dieser Anwendungen kann die Länge des Rohrheizkörpers und der Durchmesser seiner Heizleiterwendel, wodurch seine Heizleistung mitbestimmt wird, je nach den gewünschten Leistungsmerkmalen frei festgelegt werden, da der zur Verfügung stehende Einbauraum für den Rohrheizkörper keiner Einschränkung unterliegt. Lediglich im Bereich der Anschlussenden dieser Rohrheizkörper ist eine Reduzierung der Heizleistung notwendig, da diese Bereiche nur teilweise oder überhaupt nicht von dem zu erwärmenden Medium umspült werden, so dass die dort erzeugte Wärme nicht ausreichend abgeführt wird. Würde also im Bereich der Anschlussenden die gleiche Heizleistung wie in dem übrigen Bereich des Rohrheizkörpers erzeugt werden, könnte dies zu einer Beschädigung der Heizwendel durch Überhitzung führen. Deshalb werden im Anschlussbereich des Rohrheizkörpers die Anschlusselemente, wie Anschlussbolzen usw. mit in das Innere des Mantelrohres geführt, um dort die Wärmeerzeugung zu unterbinden. Daher werden die Anschlussendenbereiche der Rohrheizkörper auch als kalte Enden bezeichnet.

Bei Anwendungsgebieten, bei denen für den Rohrheizkörper nur ein geringer Einbauraum vorhanden ist und trotzdem eine hohe Heizleistung gefordert wird, werden die vorstehend skizzierten Probleme erheblich verstärkt. Um einen guten Wärmeübergang zum Rohrmantel erzielen zu können, kann es u.a. notwendig sein, den Durchmesser der Heizleiterwendel entsprechend zu vergrößern. Dies hat aber dann im Bereich der Anschlussenden zur Folge, dass dort ebenfalls eine große Heizleistung vorhanden ist, was zu den bereits vorstehend skizzierten Problemen führen kann. Darüber hinaus kann es bei derartigen Rohrheizkörpern, d.h. Rohrheizkörpern mit kurzer Baulänge und großen Heizleistungen, häufig dazu kommen, dass im Bereich der Anschlussenden des Rohrheizkörpers dieser abgekröpft ist, um dessen Anschlusselemente für eine einfach herzustellende Verbindung mit einer Spannungsquelle verfügbar zu haben. Bei einer Abkröpfung erfährt auch die im Inneren des Mantelrohrs des Rohrheizkörpers befindliche Heizleiterwendel eine Krümmung entlang Ihrer Längsachse, was bei der Heizleiterwendel zu undefinierten Verformung führt. Weiterhin kommt es zu Verlagerungen der Wendel, welche durch ungleichmäßige Einbringung der Wärme zu lokal überhitzten Bereichen führt.

In Fig. 4 ist der Anschlussendenbereich eines bekannten Rohrheizkörpers, wie er beispielsweise aus der US 969,635 bekannt ist, wiedergegeben. Dieser Rohrheizkörper weist eine Heizleiterwendel 22' auf, die in einem Mantelrohr 10' in einem elektrisch isolierenden Material 20' eingebettet ist. Über einen Anschlussbolzen 24' ist die Heizleiterwendel 22' auf dieser Seite mit einer Stromquelle verbunden. Um zu vermeiden, dass die einzelnen Wendel der Heizleiterwendel 22' im Bereich der Abkröpfung bzw. Krümmung 18' eine undefinierte Lage einnehmen, ist der Anschlussbolzen über den Krümmungsbereich des Mantelrohres 10' hinaus weiter in das Innere des Rohrheizkörpers geführt und die Heizleiterwendel 22' erst dort mit dem Anschlussbolzen 24' verbunden.

Hierdurch wird aber die Heizleistung weiter verringert, da erst im Bereich der Heizleiterwendel 22' eine entsprechende Heizleistung vorhanden ist. Außerdem ist der Durchmesser der Heizleiterwendel 22' dem Durchmesser des Anschlussbolzens 24' angepasst. Da der Durchmesser des Bolzens 24' im Verhältnis zum Innendurchmesser des Mantelrohres 10' gering ist, kann bei gegebenen Manteloberdurchmesser auch nur eine geringe Heizleistung erzielt werden.

US 3,259,732 zeigt eine Aufbau für einen wasserdichten Abschluss eines elektrischen Rohrheizkörpers, wobei die Abdichtung eines Anschlussendes des Heizkörpers mittels eines komprimiert eingebauten Dichtungselements aus Silikongummi erzielt wird. Ebenso wird in der US 3,387,363 ein alternativer Aufbau für einen hermetischen Abschluss eines Rohrheizkörpers vorgeschlagen. DE 296 17 005 U1 zeigt einen Rohrheizkörper dessen Heizwendel an mindestens einer Stelle innerhalb des Mantelrohrs einen durch die Heizwendel selbst gebildeten Sicherungsabschnitt aufweist, der bei Überschreiten einer Grenztemperatur eine Unterbrechung des elektrischen Stromflusses in der Heizwendel bewirkt. In einer Ausführung ist dieser Sicherungsabschnitt im Bereich wenigstens eines Anschlusselementes vorgesehen. Diesen Druckschriften zeigen jedoch keine Krümmung eines Rohrheizkörpers im Bereich des Anschlussendes bzw. beschäftigen sich nicht mit möglichen Problemen, die aufgrund einer Kröpfung des Rohrheizkörpers im Übergang der Heizwendel vom Arbeitsbereich zum Anschlusselement im Anschlussbereich auftreten können.

Es ist Aufgabe der vorliegenden Erfindung, einen Rohrheizkörper bzw. eine Heizleiterwendel der eingangs genannten Art bereitzustellen, die trotz einer hohen Heizleistung eine optimale Nutzung der Rohrheizkörperlänge erlauben.

Die vorstehende Aufgabe wird hinsichtlich des Rohrheizkörpers durch die Merkmale des Anspruchs 1 gelöst. In den sich daran anschließenden Ansprüchen 2 bis 10 finden sich vorteilhafte Ausgestaltungen hierzu.

Durch die Zunahme des Durchmesser der Heizleiterwendel an wenigstens einem Anschlussendenbereich in Richtung zu dem Arbeitsbereich der Heizleiterwendel besteht die Möglichkeit, in dem kritischen Anschlussbereich die Heizleistung zu verringern, ohne dass hierdurch die nutzbare Länge des Rohrheizkörpers verringert wird. Die Heizleiterwendel kann also von dem Arbeitsbereich, in dem sie einen großen Durchmesser aufweist, auf einen für den Anschlussbereich günstigen Durchmesser verringert werden. Hierdurch erhält die Heizleiterwendel zumindest in einem Anschlussendenbereich eine wenigstens annähernd konische Ausgestaltung.

Grundsätzlich kann die Zunahme im Durchmesser der Heizleiterwendel, beginnend von dem freien Ende der Heizleiterwendel, in Richtung des Arbeitsbereichs zumindest abschnittsweise stetig erfolgen. Ebenso besteht die Möglichkeit, dass die Durchmesserzunahme der Heizleiterwendel zumindest abschnittsweise sprunghaft erfolgt. So kann beispielsweise vorgesehen sein, dass die Heizleiterwendel, beginnend von deren freien Ende, zunächst einen konstanten Durchmesser aufweist, sich anschließend deren Durchmesser stetig oder sprunghaft in Richtung des Arbeitsbereichs vergrößert, um anschließend in einen konstanten Hierdurch wird aber die Heizleistung weiter verringert, da erst im Bereich der Heizleiterwendel 22' eine entsprechende Heizleistung vorhanden ist. Außerdem ist der Durchmesser der Heizleiterwendel 22' dem Durchmesser des Anschlussbolzens 24' angepasst. Da der Durchmesser des Bolzens 24' im Verhältnis zum Innendurchmesser des Mantelrohres 10' gering ist, kann bei gegebenen Manteloberdurchmesser auch nur eine geringe Heizleistung erzielt werden.

Es ist Aufgabe der vorliegenden Erfindung, einen Rohrheizkörper bzw. eine Heizleiterwendel der eingangs genannten Art bereitzustellen, die trotz einer hohen Heizleistung eine optimale Nutzung der Rohrheizkörperlänge erlauben.

Die vorstehende Aufgabe wird hinsichtlich des Rohrheizkörpers durch die Merkmale des Anspruchs 1 gelöst. In den sich daran anschließenden Ansprüchen 2 bis 9 finden sich vorteilhafte Ausgestaltungen hierzu.

Durch die Zunahme des Durchmesser der Heizleiterwendel an wenigstens einem Anschlussendenbereich in Richtung zu dem Arbeitsbereich der Heizleiterwendel besteht die Möglichkeit, in dem kritischen Anschlussbereich die Heizleistung zu verringern, ohne dass hierdurch die nutzbare Länge des Rohrheizkörpers verringert wird. Die Heizleiterwendel kann also von dem Arbeitsbereich, in dem sie einen großen Durchmesser aufweist, auf einen für den Anschlussbereich günstigen Durchmesser verringert werden. Hierdurch erhält die Heizleiterwendel zumindest in einem Anschlussendenbereich eine wenigstens annähernd konische Ausgestaltung.

Grundsätzlich kann die Zunahme im Durchmesser der Heizleiterwendel, beginnend von dem freien Ende der Heizleiterwendel, in Richtung des Arbeitsbereichs zumindest abschnittsweise stetig erfolgen. Ebenso besteht die Möglichkeit, dass die Durchmesserzunahme der Heizleiterwendel zumindest abschnittsweise sprunghaft erfolgt. So kann beispielsweise vorgesehen sein, dass die Heizleiterwendel, beginnend von deren freien Ende, zunächst einen konstanten Durchmesser aufweist, sich anschließend deren Durchmesser stetig oder sprunghaft in Richtung des Arbeitsbereichs vergrößert, um anschließend in einen konstanten Durchmesser, der sich über den gesamten Arbeitsbereich erstreckt, überzugehen. Die sprunghafte Erhöhung des Durchmessers im Anschlussendenbereich der Heizleiterwendel kann dadurch erfolgen, dass ein oder mehrere stufenartige Vergrößerungen des Durchmessers der Heizleiterwendel vorhanden sind.

Neben der Durchmesservergrößerung der Heizleiterwendel im Anschlussendenbereich kann weiterhin vorgesehen sein, dass die Wendelsteigung der Heizleiterwendel in diesem Bereich konstant ist. Ebenso besteht die Möglichkeit, dass die Wendelsteigung der Heizleiterwendel im Bereich wenigstens eines Anschlussendenbereichs zumindest abschnittsweise veränderlich ist. So kann wiederum die Steigung der Heizleiterwendel, beginnend von deren freien Ende, zunächst konstant und sehr gering gewählt werden, anschließend bei gleichzeitiger vorzugsweise kontinuierlicher Zunahme im Durchmesser einen verhältnismäßig großen Steigungswert aufweisen und im Arbeitsbereich der Heizleiterwendel bei einem konstanten Durchmesser einen ebenfalls konstanten Steigungswert besitzen.

Wie bereits vorstehend in Zusammenhang mit dem Stand der Technik dargelegt worden ist, kann es notwendig sein, den Rohrheizkörper im Bereich eines oder beider Anschlussenden abzukröpfen, um eine Kontaktierung des Anschlussendes des Rohrheizkörpers mit einer Stromquelle zu erleichtern. Durch die erfindungsgemäße Ausgestaltung eins Rohrheizkörpers mit einer Heizleiterwendel, deren Durchmesser im Anschlussendenbereich in Richtung des Arbeitsbereiches zunimmt, besteht nunmehr die Möglichkeit, auch die Heizleiterwendel im Anschlussendenbereich mit mindestens einer Krümmung in ihrer Längsachse zu versehen.

Eine besonders einfache Herstellung der Heizleiterwendel bzw. des Rohrheizkörpers wird dadurch erreicht, dass beide Anschlussendenbereiche der Heizleiterwendel gleich ausgestaltet sind.

Als Anschlusselement können ganz unterschiedliche Bauteile verwendet werden. Ein besonders günstiges Anschlusselement wird durch einen Anschlussbolzen aus einem elektrisch gut leitendem Material gebildet, wobei der Anschlussbolzen in das Innere der Heizleiterwendel einschiebbar ist und dessen Außendurchmesser zumindest im Bereich des Anschlussendes der Heizleiterwendel dem Innendurchmesser der Heizleiterwendel in diesem Bereich entspricht. Hierbei ist es besonders vorteilhaft, wenn der Durchmesser der Heizleiterwendel im Bereich des Anschlusselements konstant ist.

Weitere vorteilhafte Ausgestaltungen des erfindungsgemäßen Rohrheizkörpers bzw. der erfindungsgemäßen Heizleiterwendel sowie Ausführungsbeispiele hierzu werden nachstehend im Zusammenhang mit den angefügten Zeichnungsfiguren erläutert. Die in Verbindung mit der Beschreibung der Ausführungsbeispiele verwendeten Begriffe "links", "rechts", "unten" und "oben" beziehen sich auf die beigefügten Zeichnungsfiguren mit normal lesbaren Bezugszeichen und Figurenbezeichnungen. Hierbei ist:
- Fig. 1: eine perspektivische Ansicht eines erfindungsgemäßen Rohrheizkörpers;
- Fig. 2: eine in einem zu Fig. 1 vergrößerten Maßstab dargestellte, schematische Teilschnittansicht eines Anschlussendes des in Fig. 1 gezeigten Rohrheizkörpers;
- Fig. 3: eine Teilseitenansicht einer erfindungsgemäßen Heizwendel; und
- Fig. 4: eine zu Fig. 2 ähnliche Teilschnittansicht eines Anschlussendes eines bekannten Rohrheizkörpers.

In Fig. 1 ist ein erfindungsgemäßer elektrischer Rohrheizkörper R schematisch wiedergegeben. Dieser weist zunächst ein Mantelrohr 10 aus einem gut wärmeleitenden Material, wie Aluminium oder korrosionsbeständiger Stahl, auf. Das Mantelrohr 10, und damit der Rohrheizkörper R, kann in eine für die jeweilige Anwendung günstige Form gebracht werden. Im vorliegenden Fall ist das Mantelrohr 10 zu einem offenen Kreisring gebogen. Das Mantelrohr 10 kann unterschiedliche Querschnittsprofile aufweisen. Wie aus Fig. 1 hervorgeht, besitzt das Mantelrohr 10 hier einen im Wesentlichen quadratischen Querschnitt, wobei die Ecken des Quadrates abgeflacht sind.

Der Rohrheizkörper R besitzt zwei Anschlussendenbereiche 12, 14, über die der Rohrheizkörper R mit einer nicht weiter dargestellten Stromquelle verbindbar ist. Zwischen den beiden Anschlussendenbereichen 12, 14 erstreckt sich ein Hauptwärmeabgabebereich 16 des Rohrheizkörpers R. Im Bereich der beiden Anschlussenden 12, 14 ist der Rohrheizkörper R jeweils mit einer Abkröpfung 18 ausgebildet. Hierdurch lassen sich die Anschlussendenbereiche 12, 14 aus der Ebene des Hauptwärmeabgabebereichs 16 des Rohrheizkörpers R nach oben herausführen, wodurch eine Kontaktierung mit der Stromquelle erleichtert wird.

Aus Fig. 2 ist entnehmbar, dass in dem Mantelrohr 10 ein elektrisch isolierendes, aber wärmeleitendes Material 20, wie Magnesiumoxid eingefüllt ist, das gegebenenfalls durch einen Walz- und/oder Pressvorgang verdichtet sein kann. Das Isoliermaterial 20 umschließt eine Heizleiterwendel 22, die in Fig. 2 schematisch und in Fig. 3 im Detail dargestellt ist.

Wie aus Fig. 3 hervorgeht, besitzt die gewickelte Heizleiterwendel 22 einen Anschlussbereich 22a und einen Arbeitsbereich 22b, der zumindest annährend dem bereits vorstehend erwähnten Hauptwärmeabgabebereich 16 des Rohrheizkörpers R entspricht. In ihrem Anschlussbereich 22a weist die Heizwendel 22, betrachtet von ihrem freien Ende 22c aus, einen ersten Abschnitt 22d mit konstantem Durchmesser auf. Daran schließt sich, noch immer innerhalb des Anschlussbereichs 22a, ein zweiter Abschnitt 22e an, in dem der Durchmesser der Heizwendel 22 gleichmäßig von dem Durchmesser im ersten Abschnitt 22d auf einen Durchmesser zunimmt, der sich dann konstant im Arbeitsbereich 22b fortsetzt. Weiterhin weist die Heizwendel 22 in dem ersten Abschnitt 22d, in dem ihr Durchmesser konstant ist, eine Steigung auf, die kleiner ist als die Steigung in dem zweiten Abschnitt 22e des Anschlussbereichs 22a und des Arbeitsbereichs 22d. Es ist noch anzumerken, dass die Steigung der Heizwendel 22 im zweiten Abschnitt 22e des Anschlussbereichs 22a von der des Arbeitsbereichs verschieden sein kann. Weiterhin ist anzumerken, dass die Heizwendel 22 auch in ihrem Anschlussbereich 22a Wärme abgibt, jedoch ist die Wärmeabgabe in diesem Bereich im Vergleich zu dem Arbeitsbereich 22b der Heizwendel 22 verringert. Schließlich ist noch zu bemerken, dass die Heizwendel 22 an ihrem anderen Ende ebenso ausgestaltet sein kann, wie es vorstehend im Zusammenhang mit dem in Fig. 2 gezeigten Ende geschildert worden ist.

Wie weiterhin aus Fig. 2 hervorgeht, ist die Heizwendel 22 über einen Anschlussbolzen 24 mit der Außenseite des Rohrheizkörpers R verbunden. Der Anschlussbolzen 24 ist aus einem gut stromleitenden Material hergestellt und besitzt einen im Wesentlichen zylindrischen Querschnitt mit konstantem Durchmesser. Der Anschlussbolzen 24 ist zur Lagerfixierung durch eine Isolierperle 26 aus Keramik oder einem vergleichbaren Material hindurchgeführt. Die Verbindung zwischen der Heizwendel 22 im Bereich des ersten Abschnitts 22d des Anschlussbereichs 22a und dem Anschlussbolzen 24 erfolgt durch Schweißen.

Wie schließlich aus Fig. 2 auch hervorgeht, ist die Heizwendel 22 im Anschlussendenbereich 12 des Rohrheizkörpers R entlang ihrer Längsachse L gekrümmt und folgt damit der Abkröpfung 18 des Rohrheizkörpers R.

## Patentansprüche

1. Rohrheizkörper (R) zum Erwärmen fließfähiger Medien, insbesondere für Haushaltsgeräte,
wobei der Rohrheizkörper ein Mantelrohr (10) aufweist, in dessen Innerem mindestens eine in einem elektrischen Isolationsmaterial (20) eingebettete Heizleiterwendel (22) angeordnet ist,
wobei die Heizleiterwendel (22) aus einem elektrischen Widerstands-Heizleiterdraht gewickelt ist, einen ersten sowie einen zweiten Anschlussbereich (22a), mittels der die Heizleiterwendel über wenigstens jeweils ein Anschlusselement (24) mit einer Stromquelle verbindbar ist, und mindestens einen Arbeitsbereich (22b) aufweist, der sich zwischen den beiden Anschlussbereichen (22a) der Heizleiterwendel (22) erstreckt,
wobei der Rohrheizkörper (R) an wenigstens einem Anschlussbereich (22a) mindestens eine Krümmung aufweist,
**dadurch gekennzeichnet, dass** der Durchmesser der Heizleiterwendel (22) im gekrümmten Anschlussbereich (22a) im Bereich der Krümmung in Richtung zu dem Arbeitsbereich (22b) derart zunimmt, sodass die Heizleistung der Heizwendel vom Anschlussbereich zum Arbeitsbereich hin zunimmt und einer lokalen Überhitzung aufgrund einer durch die Krümmung verursachten Verlagerung der Heizwendel vorgebeugt wird.

2. Rohrheizkörper nach Anspruch 1,
**dadurch gekennzeichnet, dass** die Durchmesserzunahme der Wendel (22) zumindest abschnittsweise stetig erfolgt.

3. Rohrheizkörper nach Anspruch 2,
**dadurch gekennzeichnet, dass** die Durchmesserzunahme der Wendel (22) zumindest abschnittsweise sprunghaft erfolgt.

4. Rohrheizkörper nach einem der Ansprüche 1 bis 3,
**dadurch gekennzeichnet, dass** der Durchmesser der Wendel (22) im Arbeitsbereich (22b) zumindest annähernd konstant ist.

5. Rohrheizkörper nach einem der Ansprüche 1 bis 4,
**dadurch gekennzeichnet, dass** die Steigung der Wendel (22) im Bereich wenigstens eines Anschlussbereichs (22a) konstant ist.

6. Rohrheizkörper nach einem der Ansprüche 1 bis 5,
**dadurch gekennzeichnet, dass** die Steigung der Wendel (22) im Bereich wenigstens eines Anschlussbereichs (22a) zumindest abschnittsweise veränderlich ist.

7. Rohrheizkörper nach einem der Ansprüche 1 bis 6,
**dadurch gekennzeichnet, dass** beide Anschlussbereiche (22a) gleich ausgestaltet sind.

8. Rohrheizkörper nach einem der vorhergehenden Ansprüche,
**dadurch gekennzeichnet, dass** beide Anschlussendenbereiche (12, 14) gleich ausgestaltet sind.

9. Rohrheizkörper nach einem der vorhergehenden Ansprüche ,
**dadurch gekennzeichnet, dass** das Anschlusselement aus einem Anschlussbolzen (24) gebildet ist, der in das Innere der Heizleiterwendel (22) eingeschoben ist und dessen Außendurchmesser zumindest im Bereich des Anschlussendes (22a) der Heizleiterwendel (22) dem Innendurchmesser der Heizleiterwendel (22) in diesem Bereich entspricht.

10. Rohrheizkörper nach Anspruch 9,
**dadurch gekennzeichnet, dass** der Durchmesser der Heizleiterwendel (22) im Bereich des Anschlusselements (24) konstant ist.

## Claims

1. Tubular heating element (R) for heating free-flowing media, in particular for household appliances,
said tubular heating element comprising a tubular sheath (10) within which there is provided at least one heating spiral (22) embedded in a dielectric material (20),
said heating spiral (22) being a coiled heating resistor and comprising a first and a second connexion section (22a) by means of which the heating spiral can be connected to a power source via at least one connexion element (24) per connexion section, and further comprising at least one active section (22b) situated between said two connexion sections (22a) of the heating spiral (22),
said tubular heating element (R) comprising at least one bend at at least one connexion section (22a),
**characterized in that** the diameter of the heating spiral (22) increases within the bend in the bent connexion section (22a) in the direction of the active section to such extent that the calorific output of the heating spiral increases from the connexion section to the active section (22b) so that local overheating due to a displacement of the heating spiral caused by the bend is prevented.

2. A tubular heating element according to claim 1,
**characterized in that** the increase in diameter of the spiral (22) is continuous at least in sections.

3. A tubular heating element according to claim 2,
**characterized in that** the increase in diameter of the spiral (22) is discontinuous at least in sections.

4. A tubular heating element according to any of claims 1 to 3,
**characterized in that** the diameter of the spiral (22) is at least approximately constant within the active section (22b).

5. A tubular heating element according to any of claims 1 to 4,
**characterized in that** the gradient of the spiral (22) is constant within at least one connexion section (22a).

6. A tubular heating element according to any of claims 1 to 5,
**characterized in that** the gradient of the spiral (22) is variable at least in sections within at least one connexion section (22a).

7. A tubular heating element according to any of claims 1 to 6,
**characterized in that** both connexion sections (22a) are of the same construction.

8. A tubular heating element according to any of the preceding claims,
**characterized in that** both connexion end sections (12, 14) are of the same construction.

9. A tubular heating element according to any of the preceding claims,
**characterized in that** the connexion element is a connecting bolt (24) placed into the heating spiral (22) and the outer diameter of which corresponds to the inner diameter of the heating spiral (22) at least at the connexion end (22a) of the heating spiral (22).

10. A tubular heating element according to claim 9,
**characterized in that** the diameter of the heating spiral (22) is constant over the connexion element (24).

## Revendications

1. Un radiateur tubulaire (R) pour chauffer des médias coulants, en particulier pour des appareils électroménagers,
le radiateur tubulaire comportant un tube de protection (10) à l'intérieur duquel il est disposé au moins une résistance en spirale (22) logée dans un isolant électrique (20),
la résistance en spirale (22) étant un fil de résistance électrique enroulé et comportant une première et une deuxième section de connexion (22a) à l'aide desquelles la résistance en spirale peut être connectée à une source de courant par l'intermédiaire d'au moins un élément de raccordement (24) par section et comportant au moins une section active (22b) qui s'étend entre les deux sections de connexion (22a) de la résistance en spirale (22), le radiateur tubulaire (R) comportant au moins une courbure à au moins une section de connexion (22a),
**caractérisé en ce que** le diamètre de la résistance en spirale (22) augmente dans la section de connexion (22a) courbée, dans la courbure, vers la section active (22b) de sorte que la puissance calorifique de la résistance en spirale s'accroît de la section de connexion vers la section active évitant ainsi un surchauffage local dû à un déplacement de la résistance en spirale causé par la courbure.

2. Le radiateur tubulaire selon la revendication 1,
**caractérisé en ce que** l'augmentation du diamètre de la spirale (22) est continue au moins par étapes.

3. Le radiateur tubulaire selon la revendication 2,
**caractérisé en ce que** l'augmentation du diamètre de la spirale (22) est discontinue au moins par étapes.

4. Le radiateur tubulaire selon l'une quelconque des revendications 1 à 3,
**caractérisé en ce que** le diamètre de la spirale (22) est au moins approximativement constant dans la section active (22b).

5. Le radiateur tubulaire selon l'une quelconque des revendications 1 à 4,
**caractérisé en ce que** le pas de la spirale (22) est constant dans au moins une section de connexion (22a).

6. Le radiateur tubulaire selon l'une quelconque des revendications 1 à 5,
**caractérisé en ce que** le pas de la spirale (22) est variable au moins par étapes dans au moins une section de connexion (22a).

7. Le radiateur tubulaire selon l'une quelconque des revendications 1 à 6,
**caractérisé en ce que** les deux sections de connexion (22a) ont la même construction.

8. Le radiateur tubulaire selon l'une quelconque des revendications précédentes,
**caractérisé en ce que** les deux bouts de connexion (12, 14) ont la même construction.

9. Le radiateur tubulaire selon l'une quelconque des revendications précédentes,
**caractérisé en ce que** l'élément de connexion est formé par une tige de connexion (24) introduite dans la résistance en spirale (22) et dont le diamètre extérieur correspond au moins au bout de connexion (22a) de la spirale (22) au diamètre intérieur de la spirale (22) à cet endroit.

10. Le radiateur tubulaire selon la revendication 9,
**caractérisé en ce que** le diamètre de la spirale (22) est constant dans la section de l'élément de raccordement (24).
